# DEMANDE DE BREVET EUROPEEN

(11) **EP 1 176 479 A1**
(43) Date de publication de la demande: **30.01.2002**
(21) Numéro de dépôt: 01420171.9
(22) Date de dépôt: 25.07.2001
(51) Int. Cl.: G04F 1/00

(54) **Dispositif électronique pour rappeler à son utilisateur l'approche et/ou l'échéance d'un événement périodique et répétitif**

(30) Priorité: 26.07.2000 FR 0009755
(71) Demandeur: Jacques, Haddad, 69100 Villeurbanne (FR)
(72) Inventeur: Jacques, Haddad, 69100 Villeurbanne (FR)

(57) **Abrégé**

La présente invention concerne un dispositif électronique permettant d'assurer le décompte du temps exprimé en jours à partir d'un nombre préprogrammé à la fabrication, le dit décompte commençant dès la mise en route du dispositif.

Le dispositif électronique comporte un microcontrôleur (1) muni d'une zone de mémoire morte programmée (2). Les informations données par le microcontrôleur sont transmises vers l'afficheur (4) par une connexion électronique (3).

Le dispositif électronique selon l'invention est destiné à avertir l'utilisateur de l'approche et/ou de l'échéance d'un événement périodique et répétitif.

## Description

La présente invention concerne un dispositif électronique assurant le décompte du temps exprimé en jours, à partir d'un nombre préprogrammé à la fabrication.

Actuellement dans le domaine des compteurs réalisant un compte à rebours l'utilisateur est obligé d'entrer lui-même, soit la date de l'événement, soit le temps séparant la date actuelle de la date de l'événement.

Dès la mise en marche du dispositif selon l'invention, le décompte commence à partir d'un nombre de jours préprogrammé à la fabrication. Quelques jours avant la fin du décompte, le dispositif avertit l'utilisateur par un premier signal, sonore ou visuel. Un second signal, sonore ou visuel, peut intervenir à la fin du décompte.

Selon des modes particuliers de réalisation et d'utilisation :
- le dispositif peut être équipé d'un écran à cristaux liquides permettant l'affichage du nombre de jours restants à décompter et/ou d'une ou plusieurs diodes luminescentes
- le dispositif peut posséder un bouton pour remettre à zéro le décompte de jours préprogrammés à la fabrication et permettre son utilisation une nouvelle fois
- le dispositif peut être intégré à d'autre appareils de mesure ou de contrôle
- le décompte peut être exprimé en jours, mois ou années.

En référence au dessin annexé qui illustre l'invention, le dispositif comporte un microcontrôleur (1) muni d'une zone de mémoire morte programmée (2). Les informations données par le microcontrôleur sont transmises vers l'afficheur (4) par une connexion électronique (3).

Le dispositif selon l'invention est destiné à rappeler à son utilisateur l'approche et/ou l'échéance d'un événement tel que :
- le contrôle technique d'un véhicule moteur
- la visite périodique d'un chrono tachygraphe
- la date d'anniversaire d'une personne ou d'un événement
- et d'une manière générale toute date concernant un événement périodique et répétitif.

## Revendications

1. Le dispositif comporte un microcontrôleur (1) muni d'une zone de mémoire morte programmée (2). Les informations données par le microcontrôleur sont transmises vers l'afficheur (4) par une connexion électronique (3). Ce dispositif électronique **caractérisé en ce qu'**un calculateur intégré assure le décompte du temps exprimé en jours à partir d'un nombre préprogrammé à la fabrication.

2. Dispositif électronique selon la revendication 1 **caractérisé en ce que** le calculateur intégré commence le décompte dès sa mise en marche.

3. Dispositif électronique selon les revendications 1 et 2 **caractérisé en ce qu'**un premier signal, sonore ou visuel, peut avertir l'utilisateur quelques jours avant la fin du décompte et qu'un second signal, sonore ou visuel, intervient à la fin du décompte.

4. Dispositif selon l'une quelconque des revendications précédentes **caractérisé en ce qu'**il peut comporter un écran à cristaux liquides permettant l'affichage du nombre de jours restants.

5. Dispositif selon l'une quelconque des revendications précédentes **caractérisé en ce qu'**il peut comporter au moins une diode luminescente.
